# EUROPÄISCHE PATENTSCHRIFT

(11) **EP 1 407 104 B1**
(45) Veröffentlichungstag und Bekanntmachung des Hinweises auf die Patenterteilung: **20.04.2005**
(21) Anmeldenummer: 02745061.8
(22) Anmeldetag: 18.05.2002
(51) Int. Cl.: E05D 3/02, E05D 5/04, B65D 73/00

(54) **SCHARNIER**
HINGE
CHARNIERE

(30) Priorität: 17.07.2001 DE 20111505 U
(43) Veröffentlichungstag der Anmeldung: 14.04.2004
(73) Patentinhaber: Schmale GmbH. & Co. KG., D-58511 Lüdenscheid (DE)
(72) Erfinder: HUCKSCHLAG, Heinz-Georg, 58849 Herscheid (DE); BARTOLOVIC, Milan, 58553 Halver (DE)
(74) Vertreter: Dörner, Lothar, Dipl.-Ing.
(86) Internationale Anmeldenummer: PCT/DE2002/001794
(87) Internationale Veröffentlichungsnummer: WO 2003/008745

(56) Entgegenhaltungen:
- DE-A- 3 210 330
- DE-A- 4 138 915
- GB-A- 1 168 660
- GB-A- 2 318 560
- US-A- 3 962 750

## Beschreibung

Die Erfindung betrifft ein Scharnier mit zwei Scharnierlappen, die an den aneinander stoßenden Seiten über ein Scharniergelenk miteinander verbunden sind, das von mindestens einem Scharnierstift gebildet ist, der in an den Scharnierlappen ausgeformten Rollen geführt ist, wobei in dem Scharnier mindestens eine Aussparung vorgesehen ist.

Scharniere sind in vielfältiger Weise bekannt. Sie dienen der schwenkbaren Befestigung von Gegenständen zueinander. Scharniere der eingangs genannten Art sind an sich bekannt (vgl. bspw. Scharnier nach US 3 962 750 A und ES 2 070 681 A). Mit diesen Scharnieren sind beispielsweise Deckel an Kästen von Etuis oder Schatullen befestigbar. An dem Deckel wird dabei der eine Scharnierlappen, an dem Kasten der andere Scharnierlappen befestigt. Auch leichte bis mittelschwere Türen sind mit diesen Scharnieren anschlagbar.

Die Scharniere der hier betrachteten Art werden in zunehmendem Maße in Baumärkten, also in Selbstbedienungstheken oder an Selbstbedienungsständern verkauft. Um die Scharniere für den Kunden gut sichtbar anzubieten und gleichzeitig eine einfache Sortierung nach Länge und Breite der Scharniere zu ermöglichen, werden in der Regel die Scharniere hängend angeboten. Sie werden hierzu in Verkaufsständern aufgehängt, bei denen an einer gelochten Wand Drahtstäbe im Wesentlichen horizontal angeordnet sind. In der Regel sind dabei zwei zueinander parallele Drahtstäbe gleicher Länge oder ein durchgehender Drahtstab vorgesehen, der an seinem der gelochten Wand abgewandten Ende um 180° gebogen ist, sodass im Ergebnis ebenfalls zwei parallele Stäbe ausgebildet sind.

Zum Aufhängen der Scharniere ist eine Vorrichtung erforderlich, die zusätzlich an den Scharnieren anzubringen ist. Diese Vorrichtung besteht üblicher Weise aus Kunststoff. Sie weist eine Platte auf, die an ihrem einen Ende mit einer Aussparung versehen ist. An dem der Aussparung abgewandten Ende ist an der Platte seitlich eine umklappbare Lasche vorgesehen, die zwei Löcher aufweist. Die Löcher korrespondiern mit zwei auf einer Seite der Platte angeformten Stiften.

Die Vorrichtung wird an dem Scharnier befestigt, in dem die Stifte durch Bohrungen oder Ausnehmungen hindurchtreten, die an den Scharnierlappen vorgesehen sind. Im Anschluss daran wird die Lasche umgeklappt und die Stifte treten durch die Löcher. Das Scharnier ist dann vor- und rückseitig von der Vorrichtung umfasst. Durch die Aussparung in der Vorrichtung werden die Drahtstäbe hindurchgeführt und das Scharnier ist aufgehängt. Diese Art der Aufhängung weist den Nachteil auf, dass eine zusätzliche Vorrichtung an dem Scharnier anzubringen ist. Dies erhöht einerseits die Kosten. Andererseits dient die Vorrichtung allein zum Aufhängen der Scharniere, sodass sie anschließend Müll darstellt, der entsorgt werden muß. Darüber hinaus ist jedenfalls die Anordnung der Stifte an die Art und Größe der Scharniere anzupassen, was die Bevorratung unterschiedlichster Ausgestaltungen an Vorrichtungen zur Folge hat.

Von den bekannten Scharnieren weist, das aus US 3 962 750 A bekannte keine Aussparung auf. Das Scharnier nach ES 2 070 681 A ist über Stege in den Lappen verbunden, wobei Ausnehmungen gebildet sind, die sich über beide Scharnierlappen erstrecken. Schließlich ist aus GB 2 318 560 A ein Display bekannt, das unterschiedliche Artikel aufnehmen kann.

Der Erfindung liegt die Aufgabe zugrunde, ein Scharnier zu schaffen, das aufhängbar ist, ohne eine zusätzliche Vorrichtung zu benötigen. Gemäß der Erfindung wird diese Aufgabe dadurch gelöst, dass sich die Aussparung in Form einer Selbstbedienungs-Lochung über beide Scharniere erstreckt.

Mit der Erfindung ist ein Scharnier geschaffen, das ohne Verwendung einer zusätzlichen Vorrichtung aufhängbar ist. Dadurch bedingt sind die Kosten reduziert und es entsteht kein zusätzlicher Müll. Außerdem können die Scharniere nach der Erfindung dichter zueinander aufgehängt werden, da die Dicke der das Scharnier vor- und rückseitig umfassenden Vorrichtung entfällt. Gleichzeitig ist die Funktionsfähigkeit des Scharniers uneingeschränkt beibehalten.

In Ausgestaltung der Erfindung sind in den Scharnierlappen Verbindungsstege ausgebildet. Die Verbindungsstege begrenzen die Aussparung und gewährleisten, dass das Scharnier zuverlässig aufhängbar ist.

In Weiterbildung der Erfindung sind die Verbindungsstege von Nuten begrenzt. Die Nuten stellen eine Materialschwächung dar. Mit ihrer Hilfe sind die mit der Aussparung versehenen Enden der Scharnierlappen abknickbar, sodass die Benutzung des Scharniers uneingeschränkt möglich ist.

Andere Ausgestaltungen und Weiterbildungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Figur 1: die Ansicht eines Scharniers;
- Figur 2: die Seitenansicht von links des in Figur 1 dargestellten Scharniers und
- Figur 3: die Ansicht auf das in Figur 1 dargestellte Scharnier im befestigten Zustand.

Bei dem als Ausführungsbeispiel gewählten Scharnier handelt es sich um ein Stangenscharnier. Es besteht aus zwei Scharnierlappen 1, 2, die über ein Scharniergelenk 3 formschlüssig miteinander verbunden sind. Im Ausführungsbeispiel ist der Scharnierlappen 1 an einem Deckel 4, der Scharnierlappen 2 an einem Kasten 5 eines Etuis angeschlagen (Figur 3).

Jeder Scharnierlappen 1, 2 ist im Wesentlichen eben ausgeführt und weist jeweils eine Aussenkante 11, 21 auf. Jeder Scharnierlappen 1, 2 ist mit Vorrichtungen für die Befestigungen an einem Kasten und einem Deckel eines Etuis oder dergleichen vorgesehen. Im Ausführungsbeispiel sind Bohrungen 13, 23 für den Durchtritt von Schrauben vorgesehen, die in den Deckel 4 und den Kasten 5 einschraubbar sind. Andere Befestigungsvorrichtungen sind verwendbar.

An den aneinander stoßenden Innenkanten sind die Scharnierlappen 1, 2 zu Rollen 14, 24 geformt. Jede der Rollen 14 ist gegenüber jeder der Rollen 24 kammartig versetzt. Durch die Rollen 14, 24 ist ein Scharnierstift 31 gesteckt. Die Rollen 14, 24 bilden zusammen mit dem Scharnierstift 31 das Scharniergelenk 3.

In dem Scharnier ist eine Aussparung 6 vorgesehen. Die Aussparung 6 erstreckt sich im Ausführungsbeispiel über beide Scharnierlappen 1, 2. Hierdurch ist auch das Scharnier 3 mit seinem Scharnierstift 31 unterbrochen. Die Aussparung 6 hat im Ausführungsbeispiel die Form einer sogenannten Selbstbedienungs-Lochung. Diese Form findet überwiegend Anwendung, um Waren an Selbstbedienungsständern oder Regalen aufzuhängen.

Seitlich sind in den Scharnierlappen 1, 2 neben der Aussparung 6 Verbindungsstege 15, 25 ausgebildet. An ihrem einen Ende sind die Verbindungsstege 15, 25 von Nuten 16, 26 begrenzt. Die Nuten haben im Wesentlichen eine V-förmige Ausbildung. Durch die Nuten sind die Scharniere 1, 2 geschwächt bzw. verjüngt.

Die Aussparung 6 sowie die Nuten 16, 26 werden bei der Herstellung des Scharniers in dieses eingestanzt.

Bei der Benutzung des erfindungsgemäßen Scharniers wird dieses in einfacher Weise mit Hilfe der Aussparung 6 an das jeweilige Selbstbedienungsregal aufgehängt. Es werden mehrere Scharniere an die Drahtstäbe des Regals angehängt. Auf Grund der nicht erforderlichen zusätzlichen Vorrichtung zum Aufhängen der Scharniere können die erfindungsgemäßen Scharniere dichter gehängt werden, sodass mehr Scharniere an ein Regal angehängt werden können. Zum Abnehmen der Scharniere werden diese einfach entlang der Drahtstäbe geführt bis diese von der Aussparung freigegeben sind. Vor dem Anbringen des jeweiligen Scharniers an den Gegenständen werden die Scharnierlappen entlang der Nuten 16, 26 abgeknickt. Auf Grund der von den Nuten 16, 26 gebildeten Materialschwächungen ist dies problemlos für den Benutzer möglich. Gleichzeitig ist eine saubere Kante nach dem Abknicken geschaffen. Das Scharnier wird dann in bekannter Weise an den jeweiligen Gegenständen angeordnet.

In Abwandlung des Ausführungsbeispiels ist es möglich, an beiden Enden des Scharniers jeweils eine Aussparung 6 vorzusehen. Auch ist die Erfindung nicht auf das als Ausführungsbeispiel gewählte Stangenscharnier beschränkt. Vielmehr ist die Erfindung auch bei Feder-, Film- oder dergleichen Scharnieren anwendbar.

## Patentansprüche

1. Scharnier mit zwei Scharnierlappen, die an den aneinander stoßenden Seiten über ein Scharniergelenk miteinander verbunden sind, das von mindestens einem Scharnierstift gebildet ist, der in an den Scharnierlappen ausgeformten Rollen geführt ist, wobei in dem Scharnier mindestens eine Aussparung (6) vorgesehen ist, **dadurch gekennzeichnet, dass** sich die Aussparung (6) in Form einer Selbstbedienungs-Lochung über beide Scharnierlappen (1, 2) erstreckt.

2. Scharnier nach Anspruch 1, **dadurch gekennzeichnet, dass** in den Scharnierlappen (1, 2) Verbindungsstege (15, 25) ausgebildet sind.

3. Scharnier nach Anspruch 2, **dadurch gekennzeichnet, dass** die Verbindungsstege (15, 25) von Nuten (16, 26) begrenzt sind.

4. Scharnier nach einem der Ansprüche 1 bis 3, **dadurch gekennzeichnet, dass** an den Scharnierlappen (1, 2) Vorrichtungen zur Befestigung an Gegenständen vorgesehen sind.

5. Scharnier nach Anspruch 4, **dadurch gekennzeichnet, dass** als Vorrichtungen Bohrungen (13, 23) für den Durchtritt von Schrauben vorgesehen sind.

## Claims

1. Hinge having two hinge flaps which are connected to one another on the mutually adjoining sides via a hinge joint which is formed by at least one hinge pin which is guided in rolls formed out on said hinge flaps, wherein at least one clearance (6) is provided in said hinge, **characterised in that** said clearance (6) extends over both hinge flaps (1, 2) in the form of a perforation for self-service purposes.

2. Hinge according to claim 1, **characterised in that** connecting webs (15, 25) are constructed in the hinge flaps (1, 2).

3. Hinge according to claim 2, **characterised in that** the connecting webs (15, 25) are delimited by grooves (16, 26).

4. Hinge according to one of claims 1 to 3, **characterised in that** devices for fastening to objects are provided on the hinge flaps (1, 2).

5. Hinge according to claim 4, **characterised in that** bores (13, 23) for the passage of screws are provided as the devices.

## Revendications

1. Charnière comprenant deux pattes de charnière, reliées entre elles sur les côtés mutuellement contigus par l'intermédiaire d'une articulation de charnière, formée par au moins une broche de charnière, qui est guidée dans des rouleaux formés sur les pattes de charnière, au moins un évidement (6) étant prévu dans la charnière, **caractérisée en ce que** l'évidement (6) s'étend sous forme d'un trou de libre-service sur les deux pattes de charnière (1, 2).

2. Charnière suivant la revendication 1, **caractérisée en ce que** des traverses de liaison (15, 25) sont réalisées dans les pattes de charnière (1, 2).

3. Charnière suivant la revendication 2, **caractérisée en ce que** les traverses de liaison (15, 25) sont délimitées par des rainures (16, 26).

4. Charnière suivant l'une des revendications 1 à 3, **caractérisée en ce que** des dispositifs pour la fixation à des objets sont prévus sur les pattes de charnière (1, 2).

5. Charnière suivant la revendication 4, **caractérisée en ce que** des perçages (13, 23) pour le passage de vis sont prévus comme dispositifs.
